# EUROPÄISCHE PATENTSCHRIFT

(11) **EP 1 223 140 B1**
(45) Veröffentlichungstag und Bekanntmachung des Hinweises auf die Patenterteilung: **07.04.2010**
(21) Anmeldenummer: 02000500.5
(22) Anmeldetag: 09.01.2002
(51) Int. Cl.: B66C 1/18

(54) **Gehänge zum stufenlosen Einstellen der Länge eines Hebebands**
Suspension device for adjusting continuously the length of a lifting belt
Dispositif de suspension pour régler continuellement la longueur d' un sangle de levage

(30) Priorität: 10.01.2001 DE 10100992
(43) Veröffentlichungstag der Anmeldung: 17.07.2002
(73) Patentinhaber: Spanset Inter AG, 8832 Wollerau (CH)
(72) Erfinder: Götz, Rolf, 52531 Übach-Palenberg (DE); Panhausen, Willi, 52538 Gangelt (DE)
(74) Vertreter: Cohausz & Florack

(56) Entgegenhaltungen:
- EP-A- 0 810 179
- DE-B- 1 229 345
- FR-A- 2 569 336
- US-A- 2 710 436
- US-A- 4 315 350

## Beschreibung

Die Erfindung betrifft ein Gehänge zum stufenlosen Einstellen der Länge eines zum Tragen einer Last bestimmten Hebebands. Bei derartigen Hebebändern handelt es sich üblicherweise um flach gewebte textile Anschlagmittel, die mit Schlaufen zur Befestigung am Haken eines Transportkrans ausgestattet sein können.

Hebebänder mit Schlaufen aber auch in endloser Form (Bandschlingen) sind aus der alten DIN 61360 bzw. aus der neuen DIN EN 1492-1 hinlänglich bekannt. Sie dienen als Anschlagmittel mit einer jeweils genau definierten Arbeitslänge. Indem derartige Hebebänder mit geeigneten Beschlagteilen, wie D-Bügeln, ausgestattet werden, bilden sie Gehänge, die in einen Kranhaken eingehängt werden können. Zusätzliche geschmiedete Kupplungselemente und Haken können Bestandteil der bekannten Gehänge sein.

Die bekannten Einrichtungen stehen jeweils nur in einer festen, vom Hersteller oder Anwender vorgegebenen Länge zur Verfügung. Eine Anpassung der Länge der Hebebänder an die jeweils zu bewältigende Transportaufgabe ist in der Praxis auf sinnvolle Weise nur durch die Verwendung einer hochfesten Anschlagkette möglich, deren Länge mit Kettenverkürzern einstellbar ist. Dies macht die Handhabung der bekannten Einrichtungen umständlich und schränkt ihren Einsatzbereich ein.

Neben dem voranstehend erläuterten Stand der Technik ist aus der US-A-2,710,436 ein Gehänge bekannt, das eine Verstelleinrichtung und ein Hebeband umfasst. Dabei ist aus einem Endabschnitt des Hebebands eine Schlaufe gebildet, die um eine mit einem Bügel der Verstelleinrichtung fest verbundene Achse gelegt ist. Der Endabschnitt ist des Weiteren um eine Schwenkachse und eine zusätzliche Achse geführt, die von einem um die Schwenkachse verschwenkbaren Bügelelement getragen wird. Die zusätzliche Achse des Bügelelements dient dabei lediglich dazu, beim Spannen des bekannten Gehänges den Endabschnitt mit Abstand zur Schwenkachse zu halten.

Von der Achse des Bügels kommend ist bei dem bekannten Gehänge des Weiteren der zu einem weiteren von der Verstelleinrichtung abgesetzten Haken führende Abschnitt des Hebebands ebenfalls über die Schwenkachse geführt. Dabei liegt der betreffende, zum Haken führende Abschnitt des Hebebands auf dem Endabschnitt. Unter Last kann dieser zum Haken führende Abschnitt folglich so stark gegen den unter ihm und auf der Schwenkachse liegenden Endabschnitt des Hebebands drücken, dass Selbsthemmung eintritt. Um dies zu gewährleisten, ist der zum Haken führende Abschnitt des Hebebands ausgehend von der Schwenkachse um mehr als 180° um eine ebenfalls vom Bügelelement getragene Achse geschlungen. Von dort aus läuft er direkt zum Haken.

Wesentlich für die Funktion des bekannten Gehänges ist die Achse, die am Bügel befestigt ist und um die der Endabschnitt in einer Schlaufe geschlungen ist. Ohne diese Achse kann bei dem bekannten Gehänge keine Selbsthemmung eintreten.

Nachteilig an dem bekannte Gehänge ist zum einen, dass das Hebeband nur umständlich in die Verstelleinrichtung eingefädelt werden kann. Zum anderen sind bei dem bekannten Gehänge das Bügelelement und der Bügel der Verstelleinrichtung fest zueinander ausgerichtet, so dass sich die Lage eines an dem Bügel der Verstelleinrichtung befestigten Hakens nicht an die Lage oder Form der jeweiligen Last anpassen kann.

Die Aufgabe der Erfindung besteht darin, die Vielseitigkeit von Einrichtungen der voranstehend erläuterten Art zu verbessern.

Diese Aufgabe ist erfindungsgemäß durch ein Gehänge gelöst worden, das durch die in Anspruch 1 angegebenen Merkmale gekennzeichnet ist.

Vorzugsweise erstrecken sich bei einer in einem erfindungsgemäßen Gehänge vorgesehenen Verstelleinrichtung die Schwenkachse, das Mittelteil, der Mittelsteg und der Endsteg im wesentlichen achsparallel zueinander.

Eine in einem gemäß der Erfindung ausgebildeten Gehänge vorhandene Einrichtung ist dazu bestimmt, am schlaufenlosen Ende eines Hebebands befestigt zu werden. Dazu weist die Einrichtung einerseits einen U-förmigen Bügel auf, an dem die zu tragende Last befestigt wird. Zum anderen ist die erfindungsgemäße Einrichtung mit einem Bügelelement ausgestattet, über welches die Verkopplung mit dem Hebeband erfolgt. Dabei ist dieses Bügelelement derart ausgebildet, daß die Verbindung zwischen dem Hebeband und der Einrichtung auf einfache Weise hergestellt und erforderliche Länge des Hebebands ebenso einfach variiert werden kann.

So läßt sich die erfindungsgemäße Einrichtung im lastfreien Zustand in eine Einfädelstellung schwenken, in denen sich das Hebeband ohne die Einwirkung von den Fädelvorgang behindernden Kräften in geeigneter Weise um die Stege des Bügelelements und die Schwenkachse legen läßt. Anschließend wird die Einrichtung in ihre Lastaufnahmestellung geschwenkt, in der eine Verstellung der Bandlänge durch Selbsthemmung in der Einrichtung verhindert wird. Gleichzeitig ist dadurch, daß der mit der Last verbundene U-förmige Bügel über eine Schwenkachse gelenkig mit dem die Verbindung zu dem Hebeband herstellenden Bügelelement verkoppelt ist, sichergestellt, daß die während des Transports der Last aufzunehmenden Kräfte stets in optimaler Weise in das Hebeband eingeleitet werden. Indem die Einrichtung in eine zwischen der Einfädelstellung und der Lastaufnahmestellung angeordneten Stellung gebracht wird, läßt sich diese Selbsthemmung so weit lockern, daß sich eine Anpassung der Länge des Hebezeugs an die jeweiligen Erfordernisse problemlos bewerkstelligen läßt.

Die erfindungsgemäße Einrichtung stellt damit ein Verbindungselement dar, welches im Sinne eines Baukastensystems die Ankopplung verschiedenster Arten und Formen von Lasten an ein einziges Hebeband ermöglicht. Dabei erlaubt es die Erfindung nicht nur, die Länge des Hebebands beliebig zu variieren, sondern es können darüber hinaus verschiedenste Verbindungselemente und Haken an dem U-förmigen Bügel befestigt werden, die an jeweils optimal an die zu bewältigende Transportaufgabe angepaßt sind.

Besonders treten die Vorteile der Verwendung einer erfindungsgemäßen Einrichtung dann hervor, wenn komplex geformte Lasten an mehrsträngigen Gehängen transportiert werden sollen. Indem jeder einzelne Strang eines solchen Gehänges über eine erfindungsgemäße Einrichtung mit der Last verkoppelt wird, läßt sich die Länge jedes Stranges problemlos an die Geometrie und die Schwerpunktlage der Last anpassen, so daß auch bei eine ungleichförmige Geometrie aufweisenden Lasten ein optimal sicherer Transport gewährleistet werden kann.

Die Formgebung des U-förmigen Bügels kann dadurch vereinfacht werden, daß die für die Befestigung des Lastaufnahmeelements erforderlichen Elemente am Mittelteil des U-förmigen Bügels ausgebildet sind. Selbstverständlich ist es jedoch ebenso denkbar, entsprechende Elemente an den Schenkeln des betreffenden Bügels anzuformen. Im Hinblick auf eine optimale Einleitung der beim Transport aufzunehmenden Kräfte in den Bügel und das mit dem Bügel verkoppelte Hebeband ist es darüber hinaus günstig, wenn das Lastaufnahmeelement schwenkbar an dem U-förmigen Bügel gelagert ist.

Eine das Einfädeln des Hebebandes wesentlich erleichternde Ausgestaltung der erfindungsgemäßen Einrichtung ist dadurch gekennzeichnet, daß der den Endsteg tragende erste Seitenschenkel länger ist als der zweite Seitenschenkel des Bügelelements. Auf diese Weise ist zwischen dem Ende des Endstegs und dem freien Ende des zweiten Seitenschenkels ein freier Abstand vorhanden, durch den das Hebeband geschoben werden kann. Im Hinblick auf die Sicherheit der Selbsthemmung unter Last ist es dabei günstig, wenn das freie Ende des Endstegs gegenüberliegend zum ihm zugeordneten Ende des zweiten Seitenschenkels und mit Abstand zu diesem angeordnet ist. Auf diese Weise ist gewährleistet, daß das Hebeband über seine gesamte Breite gestützt an dem Endsteg anliegt. Weiter verbessert werden kann die Sicherheit der Führung des Bandes in dem Bügelelement dabei dadurch, daß der Endsteg an seinem freien Ende eine in Richtung des Endes des zweiten Schenkels orientierte Abkröpfung besitzt. Diese Abkröpfung verhindert sicher, daß das Band im lastlosen Zustand oder während der Einstellung der Länge aus dem Bügelelement gleitet. Demselben Zweck dient es, wenn der zweite Seitenschenkel mit seinem dem Endsteg zugeordneten Ende über die Stelle hinausragt, an der er mit dem Mittelsteg verbunden ist. Der über den Endsteg hinausragende Abschnitt verhindert ein Abrutschen des Bandes von dem Mittelsteg.

Besonders wirtschaftlich lassen sich die Bauteile einer erfindungsgemäßen Einrichtung durch Schmieden herstellen.

Weitere vorteilhafte Ausgestaltungen der Erfindung sind in den abhängigen Ansprüchen angegeben und werden im Zusammenhang mit dem nachfolgend anhand einer Zeichnung beschriebenen Ausführungsbeispiel näher erläutert. Es zeigen:
- Fig. 1: eine Einrichtung zum Einstellen der Länge eines eine Last tragenden Hebebands in einer Ansicht von vorne,
- Figuren 2 bis 4: ein aus einem Hebeband und einer Einrichtung gemäß Fig. 1 gebildetes Gehänge in verschiedenen Betriebsstellungen in seitlicher Ansicht.

Die Einrichtung 1 ist zum Einstellen der Länge eines Hebebands H und zum Ankoppeln einer Last F an das Hebeband H bestimmt. Sie weist einen aus einem Metallwerkstoff geschmiedeten U-förmigen Bügel 2 auf, der ein stegförmiges Mittelteil 3 besitzt. An jedes Ende des Mittelteils 3 ist jeweils ein rechtwinklig von ihm abstehender Schenkel 4,5 angeformt.

Die Schenkel 4,5 weisen gleiche Längen auf. An ihren freien Enden ist jeweils ein Lager 6,7 für eine im wesentlichen parallel zum Mittelteil 3 sich erstreckende Schwenkachse 8 ausgebildet. Das dem einen Schenkel 4 zugeordnete Lager 6 weist dabei auf seiner vom Schenkel 5 abgewandten Außenseite einen Anschlag 9 auf, während das Lager 7 des anderen Schenkels 5 als Durchgangsöffnung ausgebildet ist. Zur Montage wird die Schwenkachse 8 dementsprechend durch dieses Lager 7 geschoben, bis sie mit ihrem einen Ende im gegenüberliegend angeordneten Lager 6 sitzt. Ein als Splint ausgebildetes Sicherungselement 10 wird anschließend in eine dafür vorgesehene seitliche Öffnung des Lagers 7 geschoben, so daß die Schwenkachse 8 gegen ein Herausfallen aus den Lagern 6,7 infolge einer übermäßigen axialen Verschiebung gesichert ist.

Auf seiner der Schwenkachse 8 gegenüberliegenden Seite sind an das Mittelteil 3 Schultern 11,12a,12b angeformt, an denen ein beispielsweise ein zur Aufnahme der Last F bestimmtes bogenförmiges Lastaufnahmeelement 13 schwenkbar gelagert werden kann. Dabei sind die Schultern 12a,12b so eng benachbart angeordnet, daß ein Ende des Lastaufnahmeelements 13 in axialer Richtung verschiebesicher in ihnen gehalten ist. Zum gleichen Zweck umgreift das der Schulter 11 zugeordnete Ende des Lastaufnahmeelements 13 dieses gabelförmig. In Abhängigkeit von der jeweils zu bewältigenden Transportaufgabe können an den Schultern 11,12a,12b nicht gezeigte Haken oder andere Lastaufnahmeelemente befestigt werden.

Mit der Schwenkachse 8 sind über im einzelnen nicht gezeigte Lager die freien Enden der Seitenschenkel 14,15 eines aus Metallwerkstoff geschmiedeten Bügelelements 16 gelagert. Die Breite B dieses Bügelelements 16 ist dabei so bemessen, daß die Seitenschenkel 14,15 in den von den Schenkeln 4,5 des U-förmigen Bügels 2 umgriffenen Raum reichen.

Die Seitenschenkel 14,15 erstrecken sich im wesentlichen parallel zueinander und im rechten Winkel zur Schwenkachse 8. Dabei ist der eine Seitenschenkel 14 um etwa ein Drittel länger als der zweite Seitenschenkel 15. An seinem freien Ende trägt der erste Schenkel 14 einen im rechten Winkel von ihm abstehenden und achsparallel zur Schwenkachse 8 über die Breite B des Bügelelements 16 sich erstreckenden, armförmig ausgebildeten Endsteg 17. An seinem freien gegenüber dem freien Endabschnitt 18 des zweiten Seitenschenkels 15 positionierten Ende weist der Endsteg 17 eine in Richtung des zweiten Seitenschenkels orientierte Abkröpfung 19 auf, so daß zwischen dem Ende der Abkröpfung 19 und dem Endabschnitt 18 ein Führungsschlitz 20 ausgebildet ist.

Etwa in der Mitte zwischen der Schwenkachse 8 und dem Endsteg 17 und im wesentlichen achsparallel zu diesen erstreckt sich zwischen den Seitenschenkeln 14,15 ein Mittelsteg 21. Die Länge des zweiten Seitenschenkels 15 ist dabei so gewählt, daß sein Endabschnitt 18 frei über eine ausreichende Länge über die Verbindungsstelle zwischen dem Seitenschenkel 15 und dem Mittelsteg 21 hinausragt.

Zum Einfädeln des schlaufenlosen Endabschnitts He des von einem nicht dargestellten Kran vertikal herunterhängenden Hebebands H in die Einrichtung 1 wird das Bügelelement 16 um die Schwenkachse 8 in Richtung des Lastaufnahmeelements 13 gegen den Uhrzeigersinn so weit verschwenkt, daß zwischen dem Bügel 2 und dem Bügelelement 16 ein spitzer Winkel von ca. 20° eingeschlossen ist. Anschließend wird der Endabschnitt He des Hebebandes H von der vom Bügelelement 16 abgewandten Seite um den Mittelsteg 21 gelegt und zurück auf diejenige Seite der Schwenkachse 8 geführt, die dem zum Kran führenden Abschnitt des Hebebands H zugeordnet ist. Auf diese Weise ist der Endabschnitt He dort zwischen dem Hebeband H und der Schwenkachse 8 angeordnet und um den Mittelsteg 21 eine Schlaufe S gebildet (Fig. 2).

Anschließend wird das Bügelelement 16 im Uhrzeigersinn in seine Ausgangsstellung zurückgeschwenkt, in der es im wesentlichen fluchtend zum Bügel 2 ausgerichtet ist. Einhergehend mit dieser Schwenkbewegung wird die Schlaufe S nach oben gezogen, so daß die Schwenkachse 8 um mehr als 180 ° von dem Endabschnitt He und dem darauf liegenden zum Kran führenden Abschnitt des Hebebands H umgeben ist. Gleichzeitig liegen auf der dem Hebeband H zugeordneten Seite des Mittelstegs 21 drei Lagen des Hebebands, nämlich die Schlaufe S, der Endabschnitt He und der zum Kran führende Abschnitt des Hebebands H (Fig. 3).

Schließlich werden der Endabschnitt He und der zum Kran führende Abschnitt des Hebebands H durch den Führungsschlitz 20 gefädelt, so daß die vom Endabschnitt He abgewandte Seite des zum Kran führenden Abschnitts des Hebebands H an dem Endsteg 17 anliegt und es bei Beaufschlagung mit der Last F zur Selbsthemmung des Bandes in der Einrichtung 1 kommt (Fig. 4).

Durch erneutes Verschwenken des Bügelelements 16 entgegen des Uhrzeigersinns kann die Selbtshemmung gelöst werden, um eine Anpassung der Länge des Hebebands H an die jeweilige Transportaufgabe durchzuführen.

Für die Verkopplung mit dem Kran kann dem Hebeband H eine einfache, hier nicht gezeigte Schlaufe durch Vernähen ausgebildet sein. Ebenso kann über eine geeignete Schlaufe ein ebenfalls nicht dargestellter D-förmiger Bügel mit dem Hebeband H verbunden sein. Ebenso können mehrere Hebebänder H über einen einzigen Ring gemeinsam an einem Kran oder einer anderen Transport-, Hebe- oder Halteeinrichtung befestigt werden.

Ein Gehänge zum Transport von einem Gut, welches eine ungleichförmig verlaufende Außenform hat, kann mit mehreren längs des zu transportierenden Gutes angeordneten Hebebändern H ausgestattet sein. Dabei ermöglicht es die Verwendung einer Einrichtung 1, deren Länge jeweils einzeln an den Außendurchmesser an der jeweiligen Befestigungsstelle anzupassen.

### BEZUGSZEICHEN

- F: Last
- B: Breite des Bügelelements 16
- H: Hebeband
- He: Endabschnitt He des Hebebands H

- 1: Einrichtung zum Einstellen der Länge eines Hebebands H
- 2: U-förmiger Bügel
- 3: Mittelteil des U-förmigen Bügels 2
- 4,5: Schenkel des U-förmigen Bügels 2
- 6,7: Lager
- 8: Schwenkachse
- 9: Anschlag
- 10: Sicherungselement
- 11,12a,12b: Schultern
- 13: Lastaufnahmeelement
- 14,15: Seitenschenkel
- 16: Bügelelement
- 17: Endsteg
- 18: Endabschnitt des Seitenschenkels 15
- 19: Abkröpfung
- 20: Führungsschlitz
- 21: Mittelsteg

## Patentansprüche

1. Gehänge mit einem Hebeband (H) zum Tragen einer Last (F) und einer Einrichtung (1) zum stufenlosen Einstellen der Länge des Hebebands (H), wobei die Einrichtung (1)
- einen U-förmigen Bügel (2), an dessen von den Enden eines Mittelteils (3) des Bügels (2) ausgehenden Schenkeln (4,5) jeweils ein Lager (6,7) für eine Schwenkachse (8) ausgebildet ist,
- ein am Bügel (2) befestigtes Lastaufnahmeelement (13), an welchem die Last (F) befestigbar ist, und
- ein an der Schwenkachse (8) gelagertes Bügelelement (16) besitzt, welches
- zwei beabstandet zueinander verlaufende Seitenschenkel (14,15), die an ihrem einen freien Ende jeweils mit der Schwenkachse (8) verkoppelt sind,
- einen am anderen Ende mindestens eines der Seitenschenkel (14) angeformten Endsteg (17), der den Abstand zwischen den Seitenschenkeln (14,15) übergreift, und
- einen zwischen dem Endsteg (17) und der Schwenkachse (8) angeordneten Mittelsteg (21) aufweist,
**dadurch gekennzeichnet, dass**
das Hebeband (H) bei zum Tragen der Last vorbereiteter Stellung des Bügelelements (16)
- mit seinem einen Endabschnitt (He) in einer Schlaufe (S) um den Mittelsteg (21) geführt ist,
- die Schwenkachse (8) um mehr als 180° von dem Endabschnitt (He) und einem darauf liegenden, zu einer Transport-, Hebe- oder Halteeinrichtung führender Abschnitt des Hebebands (H) umgeben ist
- auf der dem Hebeband (H) zugeordneten Seite des Mittelsteges (21) der Endabschnitt (He) auf der Schlaufe (S) und auf dem Endabschnitt (He) der zu der Transport-, Hebe- oder Halteeinrichtung führende Abschnitt des Hebebands (H) liegen, und
- das Hebeband so durch die von dem Mittelsteg (21) und den Endsteg (17) begrenzte Öffnung geführt ist, dass die vom Endabschnitt abgewandte Seite des zu der Transport-, Hebe- oder Halteeinrichtung führenden Abschnitts des Hebebands (H) an dem Endsteg (17) anliegt und es bei Beaufschlagung der Einrichtung (1) mit der Last zur Selbsthemmung des Hebebandes (H) in der Einrichtung (1) kommt.

2. Gehänge nach Anspruch 1, **dadurch**
**gekennzeichnet, daß** sich die Schwenkachse (8), das Mittelteil (3), der Mittelsteg (21) und der Endsteg (17) im wesentlichen achsparallel zueinander erstrecken.

3. Gehänge nach einem der voranstehenden Ansprüche,
**dadurch gekennzeichnet, daß** das Lastaufnahmeelement (13) am Mittelteil (3) des U-förmigen Bügels (2) befestigt ist.

4. Gehänge nach einem der voranstehenden Ansprüche,
**dadurch gekennzeichnet, daß** das Lastaufnahmeelement (13) schwenkbar an dem U-förmigen Bügel (2) gelagert ist.

5. Gehänge nach einem der voranstehenden Ansprüche,
**dadurch gekennzeichnet, daß** der den Endsteg (17) tragende erste Seitenschenkel (14) länger ist als der zweite Seitenschenkel (15) des Bügelelements (16).

6. Gehänge nach Anspruch 5, **dadurch**
**gekennzeichnet, daß** das freie Ende des Endstegs (17) gegenüberliegend zum ihm zugeordneten Ende des zweiten Seitenschenkels (15) und mit Abstand zu diesem angeordnet ist.

7. Gehänge nach Anspruch 5 oder 6, **dadurch**
**gekennzeichnet, daß** der Endsteg (17) an seinem freien Ende eine in Richtung des Endes des zweiten Schenkels (15) orientierte Abkröpfung (19) besitzt.

8. Gehänge nach einem der Ansprüche 5 bis 7,
**dadurch gekennzeichnet, daß** der zweite Seitenschenkel (15) mit seinem dem Endsteg (17) zugeordneten Ende (18) über die Stelle hinausragt, an der er mit dem Mittelsteg (21) verbunden ist.

9. Gehänge nach einem der voranstehenden Ansprüche,
**dadurch gekennzeichnet, daß** die Schwenkachse (8) gegen eine über einen Toleranzbereich hinausgehende Axialbewegung durch ein Sicherungselement (10) gesichert ist.

10. Gehänge nach einem der voranstehenden Ansprüche,
**dadurch gekennzeichnet, daß** die Breite (B) des Bügelelements (16) geringer ist als der Abstand zwischen den Schenkeln (4,5) des U-förmigen Bügels (2).

11. Gehänge nach einem der voranstehenden Ansprüche,
**dadurch gekennzeichnet, daß** mindestens der U-förmige Bügel (2) und das Bügelelement (16) durch Schmieden hergestellt sind.

## Claims

1. Suspension attachment with a lifting sling (H)for carrying a load (F) and an apparatus (1) for continuously adjusting the length of the lifting sling (H), wherein the apparatus (1) has
- a U-shaped clamp (2) having a bearing (6, 7) for a swivel axis (8) constructed at each of its legs (4, 5) projecting from the ends of a central part (3) of the clamp (2),
- a load-lifting element (13) attached to the clamp (2) to which the load (F) can be attached and
- a clamping element (16) supported on the swivel axis (8) which
- has two side legs (14, 15) at some distance from one another, which each have their one free end coupled to the swivel axis (8),
- an end cross-piece (17) formed at the other end of at least one of the side legs (14), which covers the distance between the side legs (14, 15), and
- a centre cross-piece (21) located between the end cross-piece (17) and the swivel axis (8),
**characterized in that**
the lifting sling (H) at the prepared position of the clamping element (16) for carrying the load
- with its one end section (He) is run around the centre cross-piece (21) in a loop (S),
- the swivel axis (8) is surrounded around more than 180° by the end section (He) and a section of the lifting sling (H) lying on this leading to a transport, lifting or holding apparatus;
- on the side of the centre cross-piece (21) assigned to the lifting sling (H), the end section (He) lies on the loop (S) and the section of the lifting sling (H) leading to the transport, lifting or holding apparatus lies on the end section (He);
- the lifting sling is threaded through the guide slot delimited by the centre cross-piece (21) and the end cross-piece (17) so that the side, facing away from the end section, of the section of the lifting sling (H) leading to the transport, lifting or holding apparatus lies on the end cross-piece (17) and when the load is applied to the apparatus (1) this results in self-locking of the lifting sling (H) in the apparatus (1).

2. Suspension attachment according to Claim 1, **characterised in that** the swivel axis (8), the central part (3), the centre cross-piece (21) and the end cross-piece (17) extend substantially axially parallel one to the other.

3. Suspension attachment according to one of the preceding claims, **characterised in that** the load-lifting element (13) is attached to the central part (3) of the U-shaped clamp (2).

4. Suspension attachment according to one of the preceding claims, **characterised in that** the load-lifting element (13) is supported flexibly on the U-shaped clamp (2).

5. Suspension attachment according to one of the preceding claims, **characterised in that** the first side leg (14) having the end cross-piece (17) is longer than the second side leg (15) of the clamping element (16).

6. Suspension attachment according to Claim 5, **characterised in that** the free end of the end cross-piece (17) is arranged opposite the end of the second side leg (15) assigned to it and at some distance from this.

7. Suspension attachment according to Claim 5 or 6, **characterised in that** the end cross-piece (17) has an extension (19) oriented in the direction of the end of the second leg (15) at its free end.

8. Suspension attachment according to one of Claims 5 to 7, **characterised in that** the end (18) of the second side leg (15) assigned to the end cross-piece (17) projects above the point at which it is joined to the centre cross-piece (21).

9. Suspension attachment according to one of the preceding claims, **characterised in that** the swivel axis (8) is protected against any axial movement going beyond a tolerance range by means of a safety element (10).

10. Suspension attachment according to one of the preceding claims, **characterised in that** the width (B) of the clamping element (16) is shorter than the distance between the legs (4, 5) of the U-shaped clamp (2).

11. Suspension attachment according to one of the preceding claims, **characterised in that** at least the U-shaped clamp (2) and the clamping element (16) are manufactured by forging.

## Revendications

1. Dispositif de suspension avec une sangle de levage (H), destinée à porter une charge (F), et avec un dispositif (1) pour le réglage en continu de la longueur de la sangle de levage (H), le dispositif (1) comprenant
- un étrier en forme de U (2), dont les branches (4, 5), qui partent de la partie centrale (3) de l'étrier (2), sont pourvues chacune d'un logement (6, 7) pour un axe de pivotement (8),
- un élément de suspension de la charge (13), fixé à l'étrier (2), auquel la charge (F) peut être fixée, et
- un élément en étrier (16), qui, monté sur l'axe de pivotement (8), présente
- deux branches latérales (14, 15), qui, disposées à distance l'une de l'autre, sont couplées, chacune, à l'axe de pivotement (8), par leur extrémité libre, respective,
- une patte terminale (17), qui, formée à l'autre extrémité d'au moins l'une des branches latérales (14), couvre l'intervalle entre les branches latérales (14, 15), et
- une pièce centrale (21), qui est disposée entre la patte terminale (17) et l'axe de pivotement (8),
**caractérisé en ce que** la sangle de levage (H), dans la position préparant élément en étrier (16) à porter la charge
- est conduite, avec sa section terminale (He), autour de la partie centrale (21), en formant une boucle (S).
- l'axe de pivotement (8) est entouré sur plus de 180 ° par la section terminale (He) et une section de la sangle de levage (H), située au-dessus de celle-ci, laquelle conduit à un dispositif de transport, de levage ou de maintien,
- sur le côté de la partie centrale (21) associé à la sangle de levage (H), la section terminale (He) est située sur la boucle (S) et la section de la sangle de levage (H), qui conduit au dispositif de transport, de levage ou de maintien, prend appui sur la section terminale (He), et
- la sangle de levage (H) est guidée par l'ouverture, limitée par la partie centrale (21) et la patte terminale (17), de sorte que le côté de la section de la sangle de levage (H), conduisant au dispositif de transport, de levage ou de maintien, lequel côté est opposé à la section terminale, porte contre la patte terminale (17) et que, quand le dispositif (1) est soumis à la charge, a lieu un blocage automatique de la sangle de levage (H) dans le dispositif (1).

2. Dispositif de suspension selon la revendication 1, **caractérisé en ce que** l'axe de pivotement (8), la partie centrale (3), la partie centrale (21) et la patte terminale (17) s'étendent essentiellement à axe parallèle les uns par rapport aux autres.

3. Dispositif de suspension selon l'une des revendications précédentes, **caractérisé en ce que** l'élément de suspension de la charge (13) est fixé à la partie centrale de l'étrier en forme de U (2).

4. Dispositif de suspension selon l'une des revendications précédentes, **caractérisé en ce que** l'élément de suspension de la charge (13) est monté à pivotement sur l'étrier en forme de U (2).

5. Dispositif de suspension selon l'une des revendications précédentes, **caractérisé en ce que** la première branche latérale (14), qui porte la patte terminale (17), est plus longue que la deuxième branche latérale (15) de l'élément en étrier (16).

6. Dispositif de suspension selon la revendication 5, **caractérisé en ce que** l'extrémité libre de la patte terminale (17) est disposée à l'opposé de l'extrémité de la deuxième branche latérale (15), qui lui est associée, et à distance de celle-ci.

7. Dispositif de suspension selon revendication 5 ou 6, **caractérisé en ce que** la patte terminale (17) possède, à son extrémité libre, un coude (19), qui est orienté en direction de l'extrémité de la deuxième branche (15).

8. Dispositif de suspension selon l'une des revendications 5 à 7, **caractérisé en ce que** la deuxième branche latérale (15) forme une saillie, avec sa patte terminale (18), associée à la patte terminale (17), à l'endroit auquel elle est reliée à la branche centrale (21).

9. Dispositif de suspension selon l'une des revendications précédentes, **caractérisé en ce que** l'axe de pivotement (8) est protégé par un élément de sécurité (10) contre un déplacement axial dépassant la marge de tolérance.

10. Dispositif de suspension selon l'une des revendications précédentes, **caractérisé en ce que** la largeur (B) de élément en étrier (16) est plus petite que l'intervalle entre les branches (4, 5) de l'étrier en forme de U (2).

11. Dispositif de suspension selon l'une des revendications précédentes, **caractérisé en ce que** l'étrier en forme de U (2) et l'élément en étrier (16), au moins, sont fabriqués par forgeage.
